# FASCICULE DE BREVET EUROPEEN

(11) **EP 1 029 559 B1**
(45) Date de publication et mention de la délivrance du brevet: **31.08.2005**
(21) Numéro de dépôt: 00400434.7
(22) Date de dépôt: 16.02.2000
(51) Int. Cl.: A62C 2/24, A62C 2/20

(54) **Système de déclenchement à élément fusible**
Auslösungssystem mit Schmelzelement
Triggering system with fusible element

(30) Priorité: 17.02.1999 FR 9901912
(43) Date de publication de la demande: 23.08.2000
(73) Titulaire: Strulik, Wilhelm Paul, 89500 Villeneuve-sur-Yonne (FR)
(72) Inventeur: Strulik, Wilhelm Paul, 89500 Villeneuve-sur-Yonne (FR)
(74) Mandataire: Dronne, Guy

(56) Documents cités:
- FR-A- 2 371 557
- GB-A- 1 061 548
- GB-A- 2 249 479
- US-A- 4 055 829
- US-A- 4 208 032
- US-A- 5 120 152

## Description

La présente invention a pour objet un système de déclenchement à élément fusible.

De façon plus précise, l'invention concerne un système qui permet de provoquer le déplacement d'une tige de façon très soudaine lorsque la température environnante dépasse un seuil prédéterminé, le déplacement de cette tige permettant d'actionner un dispositif, par exemple un dispositif de sécurité.

On rencontre ce problème notamment, mais non exclusivement, dans le cas des soupapes d'aération installées dans les locaux privés ou publics et dont la fonction est en temps normal de laisser le passage pour l'air circulant dans le conduit sur lequel est montée la soupape d'aération et de commander la fermeture de cette soupape lorsque des conditions de température dans le conduit dépassent un seuil prédéterminé (voir par exemple le document GB-A-1061548, sur lequel est fondée la forme en deux parties de la revendication 1). Une telle action a bien sûr pour but d'empêcher la propagation d'un incendie ou de fumée dans les locaux en cas de sinistre.

On comprend que, de par sa nature même, le système de déclenchement est destiné à être monté dans un environnement défavorable susceptible d'affecter la tenue mécanique de ce système notamment par les conditions de température ou d'humidité.

On comprend également que, souvent, le conduit de ventilation présente à proximité de la bouche de ventilation un coude qui fait que la place disponible pour monter le système de déclenchement de la soupape d'aération est limitée.

Par ailleurs, on comprend que ces soupapes d'aération constituant un élément très important de sécurité des bâtiments, il faut s'assurer que son système de déclenchement est en état de fonctionner, ce qui entraîne la mise en oeuvre de contrôles techniques périodiques. Ces contrôles périodiques nécessitent le démontage de la bouche de ventilation, ce qui est une opération relativement onéreuse.

On comprend donc qu'il existe un besoin de disposer de systèmes de déclenchement à élément fusible de faible encombrement dont, si possible, la structure même garantit leur bon fonctionnement malgré l'environnement défavorable afin d'éviter d'avoir à effectuer les contrôles périodiques.

Pour atteindre ce but selon l'invention, le système de déclenchement à élément fusible se caractérise en ce qu'il comprend :
- un élément tubulaire comportant une première extrémité munie de premiers moyens formant butée et d'un orifice et une deuxième extrémité ouverte, ledit élément tubulaire comportant un filetage externe de réglage en position ;
- une tige montée mobile selon l'axe dudit élément tubulaire présentant une première extrémité qui fait saillie hors dudit orifice et une deuxième extrémité munie de deuxièmes moyens formant butée mécanique ;
- un ressort monté dans l'élément tubulaire autour de ladite tige et présentant une première extrémité en appui sur les premiers moyens formant butée et une deuxième extrémité en appui sur les deuxièmes moyens formant butée ;
- un élément fusible comprenant une première pièce reliée mécaniquement à une deuxième pièce par un matériau fusible à une température prédéterminée ;
- des moyens pour relier mécaniquement la première pièce de l'élément fusible à la deuxième extrémité de ladite pièce tubulaire ; et
- des moyens pour faire coopérer mécaniquement la deuxième pièce de l'élément fusible avec la deuxième extrémité de ladite tige, par quoi ledit ressort est maintenu comprimé au moins partiellement dans ledit élément tubulaire.

On comprend que, grâce aux dispositions de l'invention, l'encombrement longitudinal dû à l'ensemble constitué par l'élément tubulaire et le ressort de rappel est très sensiblement réduit par rapport aux solutions antérieures. Cela donne davantage de liberté pour choisir la course de la tige et la vitesse de fermeture. Dans le cas où le système de déclenchement sert à équiper une soupape d'aération, cela permet donc de disposer d'une grande liberté pour choisir la course de l'obturateur fixé sur la tige du système, la vitesse de fermeture et surtout la pression de fermeture. En outre, grâce à la présence du filetage externe, le système de déclenchement peut être réglé en position par rapport au corps de la soupape.

De préférence, à l'état comprimé, le ressort est entièrement contenu dans l'élément tubulaire et de préférence également, la deuxième extrémité de la pièce tubulaire est obturée par les deuxièmes moyens formant butée ou ladite deuxième pièce de l'élément fusible.

On comprend qu'ainsi le ressort qui constitue la pièce critique du système de déclenchement est entièrement contenu dans un volume fermé limité par la pièce tubulaire dont l'extrémité est obturée.

Selon un premier mode de réalisation, les deux pièces constituant l'élément fusible sont chacune munies d'un trou, les moyens de liaison mécanique comprennent une première patte solidaire de la deuxième extrémité de l'élément tubulaire dont l'extrémité libre pénètre dans le trou de la deuxième pièce de l'élément fusible et les moyens de coopération mécanique comprennent une deuxième patte solidaire de la deuxième extrémité de la tige et dont l'extrémité libre pénètre dans le trou de la première pièce de l'élément fusible.

Selon un deuxième mode de réalisation, le système de déclenchement se caractérise en ce que la deuxième pièce de l'élément fusible consiste en un écrou ; en ce que les moyens de liaison mécanique comprennent un filetage sur la face externe de la deuxième extrémité de l'élément tubulaire, sur lequel est monté l'écrou, en ce que la première pièce de l'élément fusible consiste en un couvercle fixé sur la face latérale de l'écrou par ledit matériau fusible et en ce que les moyens de coopération mécanique consistent dans le fait que la deuxième extrémité de ladite tige est en appui sur la face interne dudit couvercle.

Ce deuxième mode de réalisation présente un intérêt particulier dans la mesure ou non seulement l'encombrement longitudinal est réduit, mais également l'encombrement transversal selon des directions perpendiculaires à la longueur de la tige mobile.

D'autres caractéristiques et avantages de l'invention apparaîtront mieux à la lecture de la description qui suit de plusieurs modes de réalisation de l'invention donnés à titre d'exemples non limitatifs. La description se réfère aux figures annexées, sur lesquelles :
- la figure 1 est une vue en coupe partielle d'un système de déclenchement à élément fusible en position de repos ;
- la figure 2 est une vue de détail en perspective montrant un mode préféré de réalisation de l'élément fusible ;
- la figure 3 est une vue du système de déclenchement de la figure 1 après que celui-ci ait fonctionné ;
- la figure 4 est une vue en coupe longitudinale d'un deuxième mode de réalisation du système de déclenchement à élément fusible ; et
- les figures 5A et 5B illustrent l'utilisation du système de déclenchement selon la figure 1 pour réaliser une soupape d'aération.

En se référant tout d'abord aux figures 1 à 3, on va décrire un premier mode de réalisation du système de déclenchement à élément fusible.

Le système de déclenchement 10 comprend une pièce tubulaire 12 dont une première extrémité 14 est munie d'un rebord 16 qui limite un trou axial 18 et une deuxième extrémité 20 qui est ouverte. La pièce tubulaire 12 comporte un filetage externe 22 pour en faciliter le montage sur un dispositif, par exemple une soupape de ventilation. A l'intérieur de la pièce tubulaire 12 est montée une tige à déplacement axial 24 dont l'extrémité 26 est destinée à être rendue solidaire d'un dispositif à commander et dont la deuxième extrémité 28 est équipée d'une butée mécanique 30 qui est de préférence constituée par une rondelle fixée sur l'extrémité 28 de la tige 24. Cette tige est en une seule pièce. Un ressort de rappel 32 est monté autour de la tige 24 à l'intérieur de la pièce tubulaire 12. La première extrémité 34 du ressort est en appui sur la butée 16, alors que sa deuxième extrémité 36 est en appui sur la butée mécanique 30 de la tige 24. Le système de déclenchement est équipé d'un élément fusible 40 qui est, dans le mode de réalisation considéré, de préférence constitué par deux plaquettes métalliques 42 et 44 reliées entre elles par une couche d'un matériau fusible adhésif 46 tel qu'un matériau de soudure, de brasage ou encore une colle présentant un point de fusion à la température de déclenchement souhaitée. Les pièces 42 et 44 sont chacune équipées d'un trou 48 et 50.

Comme le montre la figure 1, la pièce tubulaire 12 est munie à proximité de son extrémité 20 d'une première patte s'étendant selon une direction radiale 52, alors que la butée mécanique 30 et donc la tige 24 sont également équipées à proximité de leur extrémité 28 d'une deuxième patte radiale 54. Les extrémités des pattes 52 et 54 sont destinées à pénétrer dans les orifices 48 et 50 de l'élément fusible 40. Les différents éléments du système de déclenchement sont dimensionnés de telle manière que, lorsque le système est intact, le ressort 32 est entièrement disposé à l'intérieur de la pièce tubulaire 12 et la butée mécanique 30 obture l'extrémité ouverte 20 de cette pièce tubulaire. Ainsi, le ressort 32 est entièrement enfermé à l'intérieur de la pièce tubulaire 12 notamment du fait que l'orifice 18 de la pièce tubulaire a un diamètre qui est très légèrement supérieur au diamètre de la tige 24.

Le fonctionnement du système de déclenchement à élément fusible est très simple. Lorsque la température atteint la valeur prédéterminée, la couche de matériau adhésif 46 perd ses propriétés adhésives et ses propriétés mécaniques et permet la séparation brutale des pièces 42 et 44. Cette séparation libère la patte 54 par rapport à la patte 52, ce qui autorise la détente du ressort 32 et donc le déplacement de la tige 24 vers l'arrière si l'on se réfère à la figure 3.

En se référant maintenant à la figure 4, on va décrire un deuxième mode de réalisation du système de déclenchement à élément fusible qui se différencie du système de la figure 1 uniquement par la réalisation de l'élément fusible.

Selon ce mode de réalisation, l'élément fusible qui porte la référence générale 60 est constitué par un couvercle plat 62 qui est fixé sur une face latérale 64 d'un écrou 66. La liaison entre la face latérale 64 et la périphérie de la face interne de la plaque 62 est réalisée à l'aide d'une couche d'un matériau adhésif 68 qui perd ses propriétés d'adhérence à la température prédéterminée et qui est de la même nature que le matériau constituant la couche 46 du premier mode de réalisation. L'écrou 66 est vissé sur le filetage externe 22 de la pièce tubulaire 12 à son extrémité ouverte 20. Ainsi, la plaque 62 appuie sur l'extrémité 28 de la tige 24 et comprime le ressort à l'intérieur de la pièce tubulaire 12. De préférence, afin d'éviter un serrage trop important de l'écrou 66 qui pourrait provoquer une séparation accidentelle de la plaque 62 par rapport à cet écrou, on prévoit une butée mécanique 70 fixée sur la face externe de la pièce tubulaire 12.

On comprend que, dans ce cas encore, le ressort 32 est entièrement confiné à l'intérieur de la pièce tubulaire 12 dont l'extrémité avant est pratiquement obturée par le rebord 16 et la tige 24 et dont l'extrémité arrière est obturée par la plaque 62.

En outre, dans ce mode de réalisation, l'encombrement transversal du système de déclenchement est réduit par rapport à celui du mode de réalisation de la figure 1 puisqu'il se limite au diamètre externe de l'écrou 66.

Les figures 5a et 5b montrent un exemple d'utilisation du système de déclenchement 10 à la réalisation d'une soupape de ventilation 80. Sur cette figure, on a représenté le corps 82 de la soupape qui constitue un siège 84 pour l'obturateur 86 de la soupape. L'obturateur 86 est fixé à l'extrémité 26 de la tige 24 du système de déclenchement. Le corps 82 de la soupape est équipé d'un système de fixation et de positionnement du système de déclenchement 10 qui comprend de préférence des bras rayonnants 88 reliant le corps 82 à un moyeu axial fileté 90. La pièce tubulaire 12 du système de déclenchement 10 qui comporte dans ce cas le filetage externe 22 est vissée dans le moyeu axial taraudé 90 de la soupape. Un contre-écrou 92 vissé sur le filetage externe 22 de la pièce tubulaire permet de régler la position de la pièce tubulaire 12 par rapport au système de fixation 88.

Il va de soi que le système de déclenchement à élément fusible selon l'invention peut avoir d'autres utilisations. Notamment, l'extrémité 26 de la tige 24 peut constituer un verrou escamotable pour maintenir en position de repos une pièce, par exemple un volet, montée pivotante autour d'un axe parallèle à la tige 24 et soumise à l'action d'un ressort de rappel. Sous l'effet de la température, la tige 24 s'escamote et autorise la rotation de la pièce.

## Revendications

1. Système de déclenchement à élément fusible, comprenant :
- un élément tubulaire (12) comportant une première extrémité munie de premiers moyens formant butée (14) et d'un orifice (18) et une deuxième extrémité ouverte ;
- une tige (24) montée mobile selon l'axe dudit élément tubulaire présentant une première extrémité (26) qui fait saillie hors dudit orifice et une deuxième extrémité (28) munie de deuxièmes moyens (30) formant butée mécanique ;
- un ressort (32) monté dans l'élément tubulaire autour de ladite tige présentant une première extrémité en appui sur les premiers moyens formant butée et une deuxième extrémité en appui sur les deuxièmes moyens formant butée ; et
- un élément fusible (40, 60), ledit système **se caractérisant en ce que**
- ledit élément fusible comprend une première pièce (42, 62) reliée mécaniquement à une deuxième pièce (44, 66) par un matériau fusible (46, 68) à une température prédéterminée ; et
**en ce que** ledit système comprend en outre :
- des moyens (52) pour relier mécaniquement la première pièce (42) de l'élément fusible à la deuxième extrémité dudit élément tubulaire (12) ; et
- des moyens (54) pour faire coopérer mécaniquement la deuxième pièce (44) de l'élément fusible avec la deuxième extrémité de ladite tige, par quoi ledit ressort est maintenu comprimé au moins partiellement dans ledit élément tubulaire.

2. Système de déclenchement selon la revendication 1, **caractérisé en ce que** ledit ressort (32) est entièrement à l'intérieur dudit élément tubulaire (12) lorsque l'élément fusible (40) est intact.

3. Système de déclenchement selon la revendication 2, **caractérisé en ce que** lorsque l'élément fusible (40) est intact, les deuxièmes moyens formant butée (30) ou ladite deuxième pièce (62) de l'élément fusible (60) obture sensiblement la deuxième extrémité de l'élément tubulaire (12).

4. Système de déclenchement selon l'une quelconque des revendications 1 à 3, **caractérisé en ce que** les deux pièces (44, 46) constituant l'élément fusible sont chacune munies d'un trou et **en ce que** les moyens de liaison mécanique comprennent une première patte (52) solidaire de la deuxième extrémité de l'élément tubulaire (12) dont l'extrémité libre pénètre dans le trou de la deuxième pièce de l'élément fusible et **en ce que** les moyens de coopération mécanique comprennent une deuxième patte (54) solidaire de la deuxième extrémité de la tige (24) et dont l'extrémité libre pénètre dans le trou de la première pièce de l'élément fusible.

5. Système de déclenchement selon la revendication 4, **caractérisé en ce que** les deuxièmes moyens formant butée consistent en une rondelle (30) solidaire de la deuxième extrémité de la tige (24), ladite rondelle obturant sensiblement la deuxième extrémité de l'élément tubulaire lorsque l'élément fusible est intact.

6. Système de déclenchement selon l'une quelconque des revendications 1 à 3, **caractérisé en ce que** la deuxième pièce de l'élément fusible (60) consiste en un écrou (66) ; **en ce que** les moyens de liaison mécanique comprennent un filetage (22) sur la face extrême de la deuxième extrémité de l'élément tubulaire, sur lequel est monté écrou, **en ce que** la première pièce de l'élément fusible consiste en un couvercle (62) fixé sur la face latérale de l'écrou par ledit matériau fusible (68) et **en ce que** les moyens de coopération mécanique consistent dans le fait que la deuxième extrémité de ladite tige (12) est en appui sur la face interne dudit couvercle.

7. Système de déclenchement selon la revendication 6, **caractérisé en ce que** ledit élément tubulaire (12) comprend en outre sur sa face externe à proximité de sa deuxième extrémité une butée mécanique (70) pour limiter le vissage de l'écrou sur la portion filetée de l'élément tubulaire.

8. Système de déclenchement selon l'une quelconque des revendications 1 à 7, **caractérisé en ce que** ladite tige (24) est en une seule pièce.

9. Système de déclenchement selon l'une quelconque des revendications 1 à 8, **caractérisé en ce que** ledit élément tubulaire (12) comprend un filetage externe (22) de réglage en position dudit système.

## Patentansprüche

1. Auslösesystem mit Schmelzelement, umfassend:
- ein röhrenförmiges Element (12), das ein erstes Ende, das mit ersten Mitteln, die einen Anschlag (14) bilden, und einer Öffnung (18) versehen ist, und ein zweites offenes Ende umfaßt,
- einen Schaft (24), der beweglich entlang der Achse des röhrenförmigen Elements montiert, der ein erstes Ende (26), das aus der Öffnung hervorsteht, und ein zweites Ende (28), das mit zweiten Mitteln (30) versehen ist, die einen mechanischen Anschlag bilden, aufweist
- eine Feder (32), die in dem röhrenförmigen Element um den Schaft installiert ist, die ein erstes Ende in Anlage auf den ersten Mitteln, die den Anschlag bilden, und ein zweites Ende in Anlage an den zweiten Mitteln, die einen Anschlag bilden, aufweist, und
- ein Schmelzelement (40, 60), wobei das System **dadurch gekennzeichnet ist, daß**
- das Schmelzelement einen ersten Teil (42, 62) umfaßt, der mechanisch mit einem zweiten Teil (44, 66) durch einen Werkstoff (46, 68) verbunden ist, der bei einer vorausbestimmten Temperatur schmilzt, und
**dadurch**, daß das System ferner folgendes umfaßt:
- Mittel (52) um den ersten Teil (42) des Schmelzelements mechanisch mit dem zweiten Ende des röhrenförmigen Elements (12) zu verbinden, und
- Mittel (54), um den zweiten Teil (44) des Schmelzelements mit dem zweiten Ende des Schafts mechanisch zusammenarbeiten zu lassen, wodurch die Feder mindestens teilweise in dem röhrenförmigen Element zusammengedrückt gehalten wird.

2. Auslösesystem nach Anspruch 1, **dadurch gekennzeichnet, daß** sich die Feder (32) komplett im Inneren des röhrenförmigen Elements (12) befindet, wenn das Schmelzelement (40) unversehrt ist.

3. Auslösesystem nach Anspruch 2, **dadurch gekennzeichnet, daß**, wenn das Schmelzelement (40) unversehrt ist, die zweiten Mittel einen Anschlag (30) bilden oder das zweite Teil (62) des Schmelzelements (60) im wesentlichen das zweite Ende des röhrenförmigen Elements (12) verschließt.

4. Auslösesystem nach einem der Ansprüche 1 bis 3, **dadurch gekennzeichnet, daß** die zwei Teile (44, 46), die das Schmelzelement bilden, jeweils mit einer Bohrung versehen sind, und **dadurch**, daß die Mittel zum mechanischen Verbinden eine erste Pratze (52) umfassen, der mit dem zweiten Ende des röhrenförmigen Elements (12) fest verbunden ist, dessen freies Ende in die Bohrung des zweiten Teils des Schmelzelements eindringt, und **dadurch**, daß die Mittel zum mechanischen Zusammenarbeiten einen zweiten Knebel (54) umfassen, der fest mit dem zweiten Ende des Schafts (24) verbunden ist, dessen freies Ende in die Bohrung des ersten Teils des Schmelzelements eindringt.

5. Auslösesystem nach Anspruch 4, **dadurch gekennzeichnet, daß** die zweiten Mittel, die einen Anschlag bilden, aus einer Unterlegscheibe (30) bestehen, die fest mit dem zweiten Ende des Schafts (24) verbunden ist, wobei die Unterlegscheibe im wesentlichen das zweite Ende des röhrenförmigen Elements verschließt, wenn das Schmelzelement unversehrt ist.

6. Auslösesystem nach einem der Ansprüche 1 bis 3, **dadurch gekennzeichnet, daß** der zweite Teil des Schmelzelements (60) aus einer Mutter (66) besteht, **dadurch**, daß die Mittel zum mechanischen Verbinden ein Gewinde (22) auf der Endseite des zweiten Endes des röhrenförmigen Elements umfassen, auf welches die Mutter montiert ist, **dadurch**, daß der erste Teil des Schmelzelements aus einem Deckel (62) besteht, der auf die seitliche Fläche der Mutter durch das Schmelzmaterial (68) befestigt ist, und **dadurch**, daß die Mittel zum mechanischen Zusammenarbeiten in der Tatsache bestehen, daß das zweite Ende des Schafts (12) auf der Innenfläche des Deckels aufliegt.

7. Auslösesystem nach Anspruch 6, **dadurch gekennzeichnet, daß** das röhrenförmige Element (12) ferner auf seiner Außenseite in der Nähe seines zweiten Endes einen mechanischen Anschlag (70) umfaßt, um das Drehen der Mutter auf dem Gewindeabschnitt des röhrenförmigen Elements einzuschränken.

8. Auslösesystem nach einem der Ansprüche 1 bis 7, **dadurch gekennzeichnet, daß** der Schaft (24) aus einem einzigen Stück besteht.

9. Auslösesystem nach einem der Ansprüche 1 bis 8, **dadurch gekennzeichnet, daß** das röhrenförmige Element (12) ein äußeres Gewinde (22) zum Regulieren der Position des Systems umfaßt.

## Claims

1. Activation system with a fuse element, comprising:
- a tubular element (12) comprising a first end provided with first means forming a stop (14) and with an opening (18) and a second open end;
- a rod (24) mounted so as to be mobile along the axis of said tubular element having a first end (26) that projects out of said opening and a second end (28) provided with second means (30) forming a mechanical stop;
- a spring (32) mounted in the tubular element around said rod having a first end bearing against the first means forming a stop and a second end bearing against the second means forming a stop; and
- a fuse element (40, 60), said system being **characterised in that**
- said fuse element comprises a first part (42, 62) connected mechanically to a second part (44, 66) by a material (46, 68) that is fusible at a predetermined temperature; and
**in that** said system further comprises:
- means (52) for mechanically connecting the first part (42) of the fuse element to the second end of said tubular element (12); and
- means (54) for causing the second part (44) of the fuse element to co-operate mechanically with the second end of said rod, by which said spring is kept compressed at least partly inside said tubular element.

2. Activation system according to Claim 1, **characterised in that** said spring (32) is entirely inside said tubular element (12) when the fuse element (40) is intact.

3. Activation system according to Claim 2, **characterised in that** when the fuse element (40) is intact, the second means forming a stop (30) or said second part (62) of the fuse element (60) substantially seals the second end of the tubular element (12).

4. Activation system according to any one of Claims 1 to 3, **characterised in that** the two parts (44, 46) constituting the fuse element are each provided with a hole and **in that** the mechanical connection means comprise a first leg (52) integral with the second end of the tubular element (12), the free end of which penetrates into the hole of the second part of the fuse element and **in that** the mechanical co-operation means comprise a second leg (54) integral with the second end of the rod (24) and the free end of which penetrates into the hole of the first part of the fuse element.

5. Activation system according to Claim 4, **characterised in that** the second means forming a stop consist of a washer (30) integral with the second end of the rod (24), said washer substantially sealing the second end of the tubular element when the fuse element is intact.

6. Activation system according to any one of Claims 1 to 3, **characterised in that** the second part of the fuse element (60) consists of a nut (66); **in that** the mechanical connection means comprise a threading (22) on the outermost face of the second end of the tubular element, on which the nut is mounted, **in that** the first part of the fuse element consists of a cover (62) fixed to the lateral face of the nut by said fusible material (68) and **in that** the mechanical co-operation means consist of the fact that the second end of said rod (12) is bearing against the inner face of said cover.

7. Activation system according to Claim 6, **characterised in that** said tubular element (12) further comprises, on its outer face near its second end, a mechanical stop (70) to limit the screwing of the nut on the threaded portion of the tubular element.

8. Activation system according to any one of Claims 1 to 7, **characterised in that** said rod (24) is in a single part.

9. Activation system according to any one of Claims 1 to 8, **characterised in that** said tubular element (12) comprises an outer threading (22) for adjusting the position of said system.
